# EUROPÄISCHE PATENTSCHRIFT

(11) **EP 0 107 151 B1**
(45) Veröffentlichungstag und Bekanntmachung des Hinweises auf die Patenterteilung: **01.04.1987**
(21) Anmeldenummer: 83110197.7
(22) Anmeldetag: 13.10.1983
(51) Int. Cl.: E05F 3/00

(54) **Türschliessergestänge**
Door closer control arm
Bras de commande pour ferme-porte

(30) Priorität: 22.10.1982 DE 3239062
(43) Veröffentlichungstag der Anmeldung: 02.05.1984
(73) Patentinhaber: Dorma Baubeschlag GmbH. & Co. KG, D-5828 Ennepetal 14 (DE)
(72) Erfinder: Kordes, Herbert, D-5828 Ennepetal 14 (DE)
(74) Vertreter: Buse, Karl Georg, Dipl.-Phys.

## Beschreibung

Die Erfindung bezieht sich auf ein Türschliessergestänge zur Verbindung zwischen der Schliesserwelle eines Obentürschliessers und dem Türflügel oder Türrahmen, mit einem Hauptarm und einem damit gelenkig verbundenen Verstellarm, der eine Aufnahmestange und eine damit verstellbar verbundene Stellstange umfasst, die teleskopartig in der Aufnahmestange verschiebbar geführt ist, wobei Stellstange und Aufnahmestange durch ein lösbares Sperrstück miteinander unter Verwendung eines Sicherheitsgliedes verbindbar sind.

Türschliessergestänge sind in weiten Bereichen verstellbar, um an die jeweilige Türsituation, wie beispielsweise unterschiedliche Sturztiefe, Anschlusspunktverlagerung infolge verschiedener Türbreiten usw., angepasst werden zu können.

Zur Verstellung von Türschliessergestängen ist es, z.B. aus der DE-C 289153 bekannt, den Verstellarm aus einer ein Innengewinde aufweisenden Aufnahmestange und aus einer in diese mit einem Aussengewinde einschraubbaren Stellstange zu bilden. Um einen derartigen Verstellarm in seiner Länge einzustellen, ist es erforderlich, das Türschliessergestänge vor Ort mit seinem Anlenkstück vom Türflügel bzw. Türrahmen zu trennen, um danach in einer mehr oder weniger langwierigen Operation die Stellstange aus der Aufnahmestange heraus- oder in die Aufnahmestangen hineinzuschrauben.

Aus der DE-A 2006069 ist ein Türschliessergestänge bekannt, dessen Verstellarm aus einer Aufnahmestange und einer Verstellstange gebildet ist. Dabei weist die rohrförmige Aufnahmestange durch Schlitze gebildete Klemmfinger auf, die durch eine Überwurfmutter gegen eine aufgerauhte Fläche der Stellstange anpressbar sind. Die Aufnahmestange und die Stellstange sind somit nur durch Reibschluss miteinander verbunden, so dass zu bezweifeln ist, ob die Verbindungsstelle dauerhaft den ständigen Belastungsintervallen gewachsen ist.

Bei einem aus der FR-A 2378163 bekannten Türschliessergestänge lassen sich eine rohrförmige Aufnahmestange und eine darin eingeführte Stellstange gegeneinander teleskopartig verschieben, wobei die Aufnahmestange ein Langloch aufweist und mit der Stellstange durch eine in dieser gehalterte Schraube in auswählbaren Lagen verbunden ist. Nachteilig ist bei dieser Ausführung das materialschwächende Langloch, und es ist ausserdem zweifelhaft, ob eine nur eine kraftschlüssige Verbindung schaffende Klemmschraube die Einstellage, insbesondere bei hohen, intervallartig auftretenden Schliesskräften in ausreichender Weise sichert.

Die Aufgabe der vorliegenden Erfindung besteht darin, ein Türschliessergestänge zu schaffen, das ohne Demontage der Verbindungsstelle schnell und bedarfsweise auch über grosse Längenbereiche auf einfache Weise ohne grossen Bauteileaufwand einerseits verstellbar ist und andererseits durch eine Formschlussverbindung in der eingestellten Lage gesichert sind.

Diese Aufgabe ist erfindungsgemäss dadurch gelöst, dass die Stellstange an einer Längsseite ihres Schaftes eine Verzahnung aufweist, die mit einer Verzahnung an wenigstens einer Seitenwandung eines Ausschnittes der die Stellstange umgreifenden Aufnahmestange übereinstimmt und im Ausschnitt der Aufnahmestange das in die Verzahnungen mit einer Verzahnung eingreifende Sperrstück angeordnet ist. Durch einfaches Lösen des Sperrstückes lässt sich die Stellstange gegenüber der Aufnahmestange in die gewünschte Lage verschieben, ohne dass das Anschlussgelenk der Stellstange demontiert zu werden braucht. Werkzeuge sind ebenfalls für die erforderliche Längeneinstellung des Verstellarmes nicht erforderlich. Eine derartig formschlüssige Verbindung sichert die Einstellage zwischen der Aufnahmestange und der Stellstange derart, dass die Verbindungsstelle beim bestimmungsgemässen Gebrauch allenfalls durch Zerstörung der Verbindungsstelle gelöst werden könnte. Um die eingestellte Sperrlage zwischen der Stellstange und der Aufnahmestange zu sichern, ist nach einer vorteilhaften Ausgestaltung der Erfindung das Sperrstück von einem am Gelenkkopf der Stellstange festlegbaren, die Stellstange und die Aufnahmestange übergreifenden, das Sicherungsglied bildenden Schieberohr umfasst. Dabei ist das Schieberohr vorzugsweise an seinem dem Gelenkkopf der Stellstange zugekehrten Ende durch zwei Schlitzungen als federnde Zunge ausgebildet und innerhalb der Zunge mit einem nach innen weisenden Vorsprung versehen, der in eine Ausnehmung am Gelenkkopf der Stellstange einrastbar ist. Ein derartiges, die Aufnahmestange und die Stellstange überdekkendes Schieberohr verhindert in seiner Sicherungslage eine Lösung der formschlüssigen Verbindung von Stellstange und Aufnahmestange, da das Sperrstück in seiner Verbindungslage gehalten ist und gibt darüber hinaus dem Verstellarm ein gefälliges, kompaktes Aussehen.

Obwohl der aus Stellstange und Aufnahmestange bestehende Verstellarm des Türschliessergestänges aus einen Rundquerschnitt aufweisenden Bauteilen gebildet sein kann, ist es zur Verbindung des Verstellarmes mit einem Anschlussgelenk zur Befestigung am Türrahmen bzw. am Türflügel und zur Bildung eines mit dem Hauptarm verbindbaren Gelenkkopfes vorteilhaft, wenn, wie nach einem weiteren Ausgestaltungsmerkmal der Erfindung vorgeschlagen, die Aufnahmestange als Rohr mit rechteckförmigen Querschnitt ausgebildet ist und an seinem dem Anschlussgelenk gegenüberliegenden Ende einen durch Freischneiden einer Schmalseite gebildeten Ausschnitt aufweist, in dessen Bereich beide Längswandungen mit einer übereinstimmenden Verzahnung versehen sind, und das Sperrstück eine mit der Schmalseite der Aufnahmestange übereinstimmende Breite aufweist, über welche sich eine mit den Verzahnungen von Stellstange und Aufnahmestange übereinstimmende Verzahnung erstreckt. Damit bei entsprechender Freigabe des Sperrstücks dieses in einer Bereitschaftslage verbleiben und ausser Eingriff bzw. in Eingriff mit der Verzahnung geschwenkt werden kann, weist das Sperrstück vorteilhaft im Anschluss an seine Verzahnung einen Schwenkwulst auf, welcher in Ausnehmungen der Längswandungen in Bereich des Ausschnitts der Aufnahmestange gelenkig eingreift.

Die Erfindung ist in einem Ausführungsbeispiel in der Zeichnung dargestellt und wird nachfolgend anhand dieses Ausführungsbeispieles näher erläutert. Es zeigen:
Fig. 1 das Türschliessergestänge in einer teilweise aufgebrochenen Seitenansicht, in welcher der Verstellarm in Vollinien und der Hauptarm in strichpunktierten Linien dargestellt ist, wobei sich die Stellstange und die Aufnahmestange im zusammengeschobenen Zustand befinden,
Fig. 2 das aus Fig. 1 ersichtliche Türschliessergestänge in einer teilweise aufgebrochenen Draufsicht,
Fig. 3 einen Querschnitt des Verstellarmes im Schnitt nach der Linie 111-111 von Fig. 2,
Fig. 4 den Verstellarm in einer teilweise aufgebrochenen Draufsicht, dessen Stellstange teilweise aus der Aufnahmestange herausgezogen ist.

Das Türschliessergestänge umfasst einen Hauptarm 10 und einen Verstellarm 11, die über einen am Verstellarm befindlichen Gelenkkopf 12 und einen am Hauptarm befindlichen Zapfen 13 unter Zwischenschaltung einer Lagerhülse 14 drehgelenkig miteinander verbunden sind. Der Gelenkkopf 12 ist Bestandteil einer Stellstange 15, die im Anschluss an den Gelenkkopf 12 einen im Querschnitt rechteckförmigen Ansatz 15 aufweist, an den sich eine Stellstange 16 anschliesst, die - wie insbesondere aus Fig. 3 ersichtlich ist - einen doppel-T-förmigen Querschnitt aufweist. Diese Stellstange 16 ist schliessend von einer rechteckrohrförmigen Aufnahmestange 17 umgriffen, die an einem Ende gabelförmig ausgebildet und mit einem Anschlussgelenk 18 über einen Drehzapfen 19 beweglich verbunden ist. Am Anschlussgelenk 18 ist ein Verbindungsschuh 20 drehgelenkig gehaltert, der mit einem Türflügel bzw. einem Türrahmen beispielsweise verschraubt werden kann.

An einer Schmalseite weist die Stellstange 16 auf ihrer gesamten Länge eine Verzahnung 21 auf. An dem Anschlussgelenk 18 gegenüberliegenden Ende weist die rechteckrohrförmige Aufnahmestange 17 an einer ihrer beiden Schmalseiten einen sich bereichsweise in Längsrichtung erstreckenden Ausschnitt 22 auf, dessen in Längsrichtung verlaufende Kontur als Verzahnung 23 an beiden Seitenwandungen 24 der Aufnahmestange 17 ausgebildet ist. Die Verzahnungen 21 und 23 sind in Form und Abmessungen identisch, so dass bei entsprechender Längslage der Stellstange 16 gegenüber der Aufnahmestange 17 diese Verzahnungen deckungsgleich nebeneinander plaziert werden können. Im Ausschnitt 22 der Aufnahmestange 17 ist ein im wesentlichen der Wandstärke des Ausschnitts entsprechendes Sperrstück 25 eingelagert, das auf seiner der Stellstange 16 und den Seitenwandungen 24 der Aufnahmestange 17 zugekehrten Seite ebenfalls mit einer Verzahnung 26 versehen ist, die in Form und Abmessungen mit den Verzahnungen 21 und 23 übereinstimmt. Die Breite des Sperrstückes 25 entspricht der Breite der die Stellstange 16 umfassenden Aufnahmestange 17, so dass in Eingriffslage das Sperrstück 25 mit seiner Verzahnung 26 in die Verzahnung 21 der Stellstange 16 und die Verzahnung 23 in den Seitenwandungen 24 der Aufnahmestange 17 eingreift. In dieser Sperrlage ist die Stellstange 16 gegenüber der Aufnahmestange 17 festgelegt und der Abstand zwischen dem Gelenkkopf 12 und dem Verbindungsschuh 20 justiert. Zur Sicherung dieser Verbindungslage ist die Aufnahmestange 17 von einem Schieberohr 27 schliessend umfasst, welches das Sperrstück 25 in Verbindungslage mit der Stellstange 16 und der Aufnahmestange 17 hält.

Wie insbesondere aus den Fig. 1 und 2 entnommen werden kann, ist das Schieberohr 27 etwas kürzer als der Abstand zwischen dem Verbindungsschuh 20 und dem Gelenkkopf 12 im zusammengeschobenen Zustand von Stellstange 16 und Aufnahmestange 17, um das Schieberohr 27 soweit zurückschieben zu können, dass die Verbindungslage zwischen dem Sperrstück 25 und Stellstange 16 sowie Aufnahmestange 17 aufgehoben werden kann. Um jedoch eine unbeabsichtigte Verschiebung des Schieberohrs 27 auszuschliessen, sind am Ansatz 15 der Stellstange 16 auf zwei einander gegenüberliegenden Seiten jeweils eine Ausnehmung 28 angeordnet, in welche wahlweise der am Schieberohr 27 durch Schlitzungen 33 federnd angeformte Vorsprung 29 einrasten kann. Das Schieberohr 27 erfüllt die Funktion eines Sicherungsgliedes.

Um das Sperrstück 25 während der Verstellung von Stellstange 16 und Aufnahmestange 17 am Verstellarm 11 zu halten, weist das Sperrstück 25 im Anschluss an seine Verzahnung 26 einen Schwenkwulst 30 auf. Dieser Schwenkwulst greift in halbkreisförmige Ausnehmungen 31 in den Seitenwandungen 24 der Aufnahmestange 17. Zur Lösung des Sperrstücks 25 aus einer Sperrverbindung wird das Schieberohr 27 nur so weit zurückgeschoben, dass zwar das Sperrstück 25 aus den Verzahnungen geschwenkt werden kann, jedoch das Schieberohr 27 im Bereich des Schwenkwulstes 30 noch über dem Sperrstück 25 verbleibt. Damit die Schwenkbewegung des Sperrstücks ermöglicht wird, ist auf der Aussenseite des Sperrstücks im Bereich seines Schwenkwulstes 30 eine die Schwenkung ermöglichende Rille 32 vorgesehen.

Um den Verstellarm 11 zu verkürzen bzw. zu verlängern, wird zunächst das als Sicherungsglied wirkende Schieberohr 27 aus seiner Rastverbindung 28,29 gelöst und so weit vom Gelenkkopf 12 zurückgeschoben, dass das Sperrstück aus seiner Eingriffslage ausschwenken kann und lediglich noch mit seinem Schwenkwulst 30 in der Ausnehmung 31 verbleibt. Die als Zahnstange ausgebildete Stellstange 16 kann nun beliebig weit ein- oder ausgeschoben werden und in der gewünschten Längeneinstellung des Verstellarmes 11 wieder formschlüssig mit der rohrförmigen Aufnahmestange 17 verbunden werden. Danach wird das Schieberohr wieder zum Gelenkkopf 12 vorgeschoben, bis es dessen Ansatz 15 übergreift und mit seinen Vorsprüngen 29 in die Ausnehmung 28 des Ansatzes 15 einrastet. Damit ist die eingestellte Lage zwischen der Stellstange 16 und der Aufnahmestange 17 gesichert und die gesamte Verstelleinheit abgedeckt, so dass sich ein gefälliges Äusseres des Verstellarmes 11 ergibt.

Wie bereits erwähnt, ist die dargestellte und vorbeschriebene Ausführung nur ein Ausführungsbeispiel der Erfindung, die keinesfalls allein darauf beschränkt ist. So ist es beispielsweise denkbar, dass statt der gewählten Rechteckform von Stellstange 16 und Aufnahmestange 17 auch Kreis- bzw. Ringquerschnitte denkbar sind, die durch Anflachung bzw. Aussparung für die Aufnahme von Verzahnungen herrichtbar sind.

## Patentansprüche

1. Türschliessergestänge zur Verbindung zwischen der Schliesserwelle eines Obentürschliessers und dem Türflügel oder Türrahmen, mit einem Hauptarm (10) und einem damit gelenkig verbundenen Verstellarm (11), der eine Aufnahmestange (17) und eine Stellstange (16) umfasst, die teleskopartig in der Aufnahmestange verschiebbar geführt ist, wobei Stellstange und Aufnahmestange durch ein lösbares Sperrstück (25) miteinander unter Verwendung eines Sicherungsgliedes (27) verbindbar sind, dadurch gekennzeichnet, dass die Stellstange (16) an einer Längsseite ihres Schaftes eine Verzahnung (21) aufweist, die mit einer Verzahnung (23) an wenigstens einer Seitenwandung (24) eines Ausschnitts (22) der die Stellstange umgreifenden Aufnahmestange (17) übereinstimmt und im Ausschnitt (22) der Aufnahmestange das in die Verzahnungen (21, 23) mit einer Verzahnung (26) eingreifende Sperrstück (25) angeordnet ist.

2. Türschliessergestänge nach Anspruch 1, dadurch gekennzeichnet, dass das Sperrstück (25) von einem am Gelenkkopf (12) der Stellstange (16) festlegbaren, die Stellstange (16) und die Aufnahmestange (17) übergreifenden, das Sicherungsglied bildenden Schieberohr (27) umfasst ist.

3. Türschliessergestänge nach Anspruch 2, dadurch gekennzeichnet, dass das Schieberohr (27) an seinem dem Gelenkkopf (12) der Stellstange (16) zugekehrten Ende durch zwei Schlitzungen (33) als federnde Zunge ausgebildet und innerhalb der Zunge mit einem nach innen weisenden Vorsprung (29) versehen ist, der in eine Ausnehmung (28) am Gelenkkopf (12) der Stellstange (16) einrastbar ist.

4. Türschliessergestänge nach einem oder mehreren der vorhergehenden Ansprüche, dadurch gekennzeichnet, dass die Aufnahmestange (17) als Rohr mit rechteckförmigem Querschnitt ausgebildet ist und an seinem dem Anschlussgelenk (18) gegenüberliegenden Ende einen durch Freischneiden seiner Schmalseite gebildeten Ausschnitt (22) aufweist, in dessen Bereich beide Längswandungen (24) mit einer übereinstimmenden Verzahnung (23) versehen sind und das Sperrstück (25) eine mit der Schmalseite der Aufnahmestange (17) übereinstimmende Breite aufweist, über welche sich eine mit den Verzahnungen (21, 23) von Stellstange (16) und Aufnahmestange (17) übereinstimmende Verzahnung (26) erstreckt.

5. Türschliessergestänge nach einem oder mehreren der vorhergehenden Ansprüche, dadurch gekennzeichnet, dass das Sperrstück (25) im Anschluss an seine Verzahnung (26) einen Schwenkwulst (30) aufweist, welcher in Ausnehmungen (31) der Längswandungen (24) im Bereich des Ausschnitts (22) der Aufnahmestange (17) eingreift.

## Claims

1. A door closer rod linkage for connection between the closer shaft of an overhead door closer and the door wing or door frame, including a main arm (10) and a pivotally connected adjusting arm (11) which encloses a mounting rod (17) and a control rod (16) which is guided for telescopic sliding movement in the mounting rod, control rod and mounting rod being interconnectable by a releasable locking piece (25) and using a securing member (27), characterized in that the control rod (16), on one longitudinal side of its shank has a toothing (21) matching with a tooth ing (23) on at least one side wall (24) of a cutout portion (22) of the mounting rod (17) surrounding the control rod, and in the cutout portion (22) of the mounting rod there is arranged the locking piece (25) having a toothing (26) in mesh with the toothings (21, 23).

2. A door closer rod linkage as claimed in the claim 1, characterized in that the locking piece (25) is surrounded by a sliding tube (27) designed to be fixed to a pivot head (12) of the control rod (16), gripping around the control rod (16) and the mounting rod (17) and constituting the securing member.

3. A door closer rod linkage as claimed in the claim 2, characterized in that the sliding tube (27) at its end facing the pivot head (12) of the control rod (16) is designed as a flexible tongue by two slottings (33) and is provided inwardly of the tongue with an inwardly pointing projection (29) which is engageable in a recess (28) on the pivot head (12) of the control rod (16).

4. A door closer rod linkage as claimed in any one or several of the preceding claims, characterized in that the mounting rod (17) is designed as a tube of rectangular cross-section and at its end opposite the connecting hinge (18) has a cutout portion (22) formed by cutting out its narrow side, in whose area both longitudinal walls (24) are provided with a matching toothing (23) and the locking piece (25) has a width corresponding to the narrow side of the mounting rod (17), across which extends a toothing (26) matching with the toothings (21, 23) of control rod (16) and mounting rod (17).

5. A door closer rod linkage as claimed in any one or several of the preceding claims, characterized in that the locking piece (25) following its toothing (26) has a turning bead (30) engaging in recesses (31) of the longitudinal walls (24) in the area of the cutout portion (2) of the mounting rod (17).

## Revendications

1. Bras de commande pour ferme-porte formant liaison entre l'axe d'un ferme-porte en haut d'une porte et le battant ou le cadre de porte, comportant un bras principal (10) et un bras réglable (11) monté articulé sur le premier et qui renferme une barre évidée (17) et une crémaillère (16) montée mobile de façon télescopique dans la barre évidée, celle-ci et la crémaillère pouvant être rendues solidaires par un verrouilleur libérable (25), conjointement avec un élément de sécurité (27), caractérisés par le fait que la crémaillère (16) présente une denture (21) sur toute la longueur de sa tige, denture qui coincide avec une denture (23) d'un dégagement (22) de la barre évidée (17) enveloppant la crémaillère, et ce au moins à l'une des parois latérales (24), et que le verrouilleur (25) disposé dans le dégagement (22) de la barre évidée est en prise par une denture (26) dans les dentures (21,23).

2. Bras de commande pour ferme-porte selon revendication 1, caractérisés par le fait que le verrouilleur (25) est pris dans un tube télescopique (27) formant l'élément de sécurité, qu'il est adaptable sur l'articulation (12) de la crémaillère (16) et qu'il recouvre cette dernière (16) et la barre évidée (17).

3. Bras de commande pour ferme-porte selon revendication 2, caractérisés par le fait que le tube télescopique (27) possède à son extrémité deux fraisures (33) qui forment des languettes ressorts dirigées vers l'articulation (12) de la crémaillère (16), chacune d'elles portant une saillie (29) tournée vers l'intérieur, qui peut s'encliqueter dans un évidement (28) de l'articulation (12) de la crémaillère (16).

4. Bras de commande de ferme-porte selon l'une ou plusieurs des revendications précitées caractérisés par le fait que la barre évidée (17) est un tube de section rectangulaire qui présente à son extrémité opposée à l'articulation (18) un dégagement (22) obtenu par usinage de sa face étroite, à proximité duquel les deux parois longitudinales (24) sont munies d'une denture (23) identique alors que le verrouilleur (25) présente une largeur correspondant à la face étroite de la barre évidée (17) le long de laquelle s'étend une denture (26) identique aux dentures (21, 23) de la crémaillère (16) et de la barre évidée (17).

5. Bras de commande de ferme-porte selon l'une ou plusieurs des revendications précédentes caractérisés par le fait que le verrouilleur (25) possède un bourrelet d'articulation (30) qui fait immédiatement suite à sa denture (26) et vient prendre dans les évidements (31) des parois longitudinales (24) dans la zone du dégagement (22) de la barre évidée (17).
